# FASCICULE DE BREVET EUROPEEN

(11) **EP 0 562 944 B1**
(45) Date de publication et mention de la délivrance du brevet: **15.05.1996**
(21) Numéro de dépôt: 93400741.0
(22) Date de dépôt: 23.03.1993
(51) Int. Cl.: F01D 5/18

(54) **Aube réfrigérée de turbo-machine**
Gekühlte Schaufel für eine Turbomaschine
Cooled turbomachine blade

(30) Priorité: 25.03.1992 FR 9203583
(43) Date de publication de la demande: 29.09.1993
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Coudray, Xavier Gérard André, F-77300 Fontainebleau (FR); Derrien, Mischael François Louis, F-77176 Savigny Le Temple (FR); Pichon, Philippe, Marc Pierre, F-77300 Fontainebleau (FR)

(56) Documents cités:
- EP-A- 0 473 991
- WO-A-89/01564
- DE-A- 1 601 561
- FR-A- 1 601 730
- GB-A- 2 066 372
- GB-A- 2 184 492
- US-A- 4 653 983
- PATENT ABSTRACTS OF JAPAN vol. 7, no. 137 (M-222)(1282) 15 Juin 1983, & JP-A-58 051 202 (HITACHI) 25 Mars 1983

## Description

Les performances d'une turbine à gaz sont étroitement dépendantes de la température d'entrée des gaz dans la turbine. Les aubes distributrices de la turbine sont évidemment celles qui sont exposées aux températures les plus élevées.

Malgré une amélioration constante de la tenue des matériaux aux très hautes températures, il n'est aujourd'hui plus possible d'envisager des augmentations de la température des gaz avant la turbine sans prévoir un dispositif de réfrigération des aubes de la turbine, notamment desdites aubes distributrices.

L'invention a pour objet un tel dispositif permettant aux aubages de turbine de résister à des températures augmentées.

On connaît par WO 89/01564 une aube de turbo-machine comprenant des évidements intérieurs de circulation d'un fluide réfrigérant et une paroi externe traversée par des rangées d'orifices reliant lesdits évidements intérieurs à l'environnement extérieur de l'aube et comprenant un bord d'attaque qui comporte une ligne centrale, sur laquelle sont situés les points de tangence à la face externe de l'aube des tangentes contenues dans les diverses sections transversales de l'aube et perpendiculaires à la direction principale du flux gazeux entrant en contact avec l'aube, et qui (le bord d'attaque) est constitué par la partie de ladite face externe de l'aube immédiatement adjacente à cette ligne centrale, qui sépare l'extrados de l'intrados et, de part et d'autre de ladite ligne centrale, le bord d'attaque est muni de deux premières rangées d'orifices qui s'étendent sensiblement parallèlement à la ligne centrale, les orientations desdits orifices de chaque rangée reliant un évidement intérieur, constitué dans la zone du bord d'attaque par une première cavité longitudinale alimentée en fluide réfrigérant, à l'environnement extérieur de l'aube s'éloignant de ladite ligne centrale par rapport à ladite rangée d'orifices, chaque orifice d'une première rangée d'orifices étant incliné par rapport à un axe longitudinal de l'aube qui s'étend du pied vers la tête de l'aube, la lisière intérieure d'un orifice étant plus proche du pied de l'aube que la lisière extérieure dudit orifice, de sorte que le flux gazeux éventuel de fluide réfrigérant qui traverse ledit orifice est orienté, en outre, du pied vers la tête de l'aube. Selon l'invention, la section d'un orifice d'une première rangée d'orifices a une valeur croissante de la section (petite) de la lisière intérieure jusqu'à la section (grande) de la lisière extérieure, ladite section d'orifice ayant une forme oblongue, de telle sorte que lesdits orifices sont disposés en épi par rapport à ladite ligne centrale et les évidements intérieurs comprennent, en outre, au-delà desdites rangées d'orifices, des canaux longitudinaux disposés sur les bords de ladite première cavité longitudinale entre ladite cavité et ladite paroi externe de l'aube, et qui sont également alimentés en fluide réfrigérant, l'aube comportant plusieurs canaux délimités par la partie de la paroi externe définissant l'intrados et plusieurs canaux délimités par la partie de la paroi externe définissant l'extrados, cependant que les deux canaux adjacents, l'un à l'intrados, l'autre à l'extrados, qui sont les plus proches du bord d'attaque sont munis de dispositifs promoteurs de turbulence de la circulation du fluide réfrigérant.

Les avantageuses dispositions suivantes sont en outre de préférence adoptées :
- deux deuxièmes rangées d'orifices s'étendent sensiblement parallèlement à ladite ligne centrale, en étant chacune disposée au-delà d'une desdites premières rangées d'orifices par rapport au bord d'attaque et lesdits orifices communiquant avec ladite première cavité longitudinale ;
- chaque orifice d'une deuxième rangée d'orifices a une section oblongue qui s'étend sensiblement parallèlement à la ligne centrale ;
- lesdits évidements intérieurs comprennent une deuxième cavité longitudinale, qui est séparée de la première cavité longitudinale, et qui communique, d'une part avec l'environnement extérieur de l'aube par des orifices débouchant dans l'extrados, d'autre part, avec certains au moins desdits canaux, de manière à être alimentée en fluide réfrigérant s'échappant desdits canaux ;
- ladite deuxième cavité longitudinale est, soit délimitée par l'ensemble d'une partie de la paroi externe définissant l'extrados de l'aube et par une paroi interne complémentaire;
   soit délimitée uniquement par une paroi interne d'une chemise amovible, distincte de la paroi externe, de section fermée ;
- certains au moins desdits évidements intérieurs sont munis d'une admission de fluide réfrigérant située, soit dans la zone du pied de l'aube, soit dans la zone de la tête de l'aube ;
- lesdits canaux sont munis d'admissions de fluide réfrigérant situées, soit dans la zone du pied de l'aube, soit dans la zone de la tête de l'aube.

L'avantage principal des aubes qui viennent d'être définies réside dans la possibilité de les exposer à des températures supérieures à celles que supportent les aubes connues, et par conséquent de réaliser de nouvelles turbines dont les performances sont meilleures que celles des turbines connues.

L'invention sera mieux comprise et des caractéristiques secondaires et leurs avantages apparaîtront au cours de la description de réalisations donnée ci-dessous à titre d'exemple.

Il est entendu que la description et les dessins ne sont donnés qu'à titre indicatif et non limitatif :
Il sera fait référence aux dessins annexés, dans lesquels :
- la figure 1 est une vue perspective, avec coupe partielle, d'une première réalisation d'aube conforme à l'invention ;
- la figure 2 est une vue agrandie d'une coupe transversale de l'aube de la figure 1, coupe suivant II-II de la figure 3 ;
- la figure 3 est une vue suivant flèche F de la figure 2 ;
- les figures 4, 5, 6 et 7 sont des coupes suivant IV-IV, V-V, VI-VI et VII-VII de la figure 3, respectivement ;
- la figure 8 est une section suivant VIII-VIII de la figure 2 ;
- la figure 9 est une section analogue à celle de la figure 8 d'une variante de réalisation également conforme à l'invention ;
- la figure 10 est une vue perspective, avec coupe partielle, d'une deuxième réalisation d'aube conforme à l'invention ;
- la figure 11 est une section suivant XI-XI de la figure 10 ;
- la figure 12 est une section analogue à celle de la figure 11 d'une variante de réalisation également conforme à l'invention ; et,
- la figure 13 est une section suivant XIII-XIII de la figure 10.

Les diverses aubes représentées comportent, chacune, un axe longitudinal AB qui, lorsque ladite aube est fixée dans son aubage, a une direction sensiblement radiale. La lettre A de l'axe AB correspond au pied de fixation de l'aube, et la lettre B correspond à la tête de l'aube.

L'aube représentée sur les figures 1 à 8 comporte une face 1 délimitant l'intrados et une face 2 délimitant l'extrados de l'aube, séparées par le bord d'attaque de l'aube. F étant le sens général d'écoulement du flux gazeux extérieur à l'aube, une direction G, contenue dans chaque section transversale de l'aube perpendiculaire à l'axe AB, orthogonale au sens F du flux gazeux, est tangente à la courbe définissant ladite section transversale de l'aube sur une ligne 3 sensiblement parallèle à l'axe AB. La ligne 3 est la ligne centrale du bord d'attaque.

L'aube est évidée et comprend une paroi externe 4 et une première paroi interne 5 qui relie les deux parties distantes l'une de l'autre de la paroi externe 4 délimitant l'intrados 1 et l'extrados 2, la paroi interne 5 étant située à proximité du bord d'attaque 3 et délimitant à l'intérieur de l'aube une première chambre 6A communiquant avec un empilage de lamelles 6B espacées les unes des autres et disposées sensiblement perpendiculaires à l'axe AB. La partie inférieure de la chambre 6A communique en outre avec une admission de fluide de réfrigération. Les espaces entre lamelles communiquent avec l'environnement extérieur de l'aube, d'une part, par une rangée de fentes 7 sensiblement parallèles à l'axe AB, traversant la partie de la paroi externe 4 délimitant l'intrados 1, d'autre part, par des fentes 6C débouchant dans le bord de fuite de l'aube, de sorte que le fluide de réfrigération pénétrant dans la chambre 6A s'en échappe à travers lesdites fentes 7 et 6C.

Le bord d'attaque est constitué par deux zones de faibles largeurs, situées de part et d'autre de la ligne centrale 3, dans lesquelles sont ménagées deux premières rangées d'orifices 81 et 82 qui traversent la paroi externe 4. Les orifices 81 sont situés dans la partie de la paroi externe qui délimite l'intrados 1, les orifices 82 étant situés dans la partie de la paroi externe qui délimite l'extrados 2, chaque première rangée des orifices 81 et des orifices 82 s'étendant sensiblement parallèlement à l'axe AB et à la ligne centrale 3.

Au-delà des premières rangées d'orifices 81, 82, immédiatement adjacentes au bord d'attaque, s'étendent sensiblement parallèlement à l'axe AB et à la ligne centrale 3, deux deuxièmes rangées d'orifices 91 et 92 qui traversent la paroi externe 4. Les orifices 91 sont situés dans la partie de la paroi externe délimitant l'intrados 1, les orifices 92 étant situés dans la partie de la paroi externe délimitant l'extrados 2.

Au-delà des orifices 91 par rapport au bord d'attaque, des parois internes longitudinales 10, 11, 12 s'étendent perpendiculairement à l'intrados 1. De manière analogue, au-delà des orifices 92 par rapport au bord d'attaque, des parois externes longitudinales 13, 14, 15, 16 et 17 s'étendent perpendiculairement à l'extrados 2. Une paroi intérieure rapportée 18 est soudée aux arêtes des diverses parois internes 10, 11, 12, 13, 14, 15, 16 et 17, ainsi qu'à la paroi interne 5, délimite avec la paroi externe 4 des canaux longitudinaux, 110 entre les parois internes 10 et 11; 111 entre les parois internes 11 et 12 ; 112, entre les parois internes 12 et 5 ; 113 entre les parois internes 13 et 14 ; 114 entre les parois internes 14 et 15 ; 115 entre les parois internes 15 et 16 ; 116 entre les parois internes 16 et 17; une première cavité longitudinale 19 avec laquelle communiquent les orifices 81, 82, 91 et 92, et une deuxième cavité longitudinale 20. Les parois 10, 11, 12 sont monoblocs avec la partie de la paroi externe 4 délimitant l'intrados 1, les parois 13, 14, 15, 16 et 17 étant monoblocs avec la partie de la paroi externe 4 délimitant l'extrados 2.

Chaque orifice 81 présente une double orientation. L'axe A 81 de cet orifice 81 est d'abord orienté obliquement par rapport à la direction G et, orienté de la première cavité 19 vers l'extérieur de l'aube, s'écarte de la ligne centrale 3 par rapport à la première rangée des orifices 81. Selon la réalisation représentée sur les figures 1 à 8, l'axe A 81 est en outre oblique par rapport à la direction de l'axe longitudinal AB, ayant une composante orientée du pied A vers la tête B de l'aube. L'orifice 81 débouche à l'intérieur de la cavité 19 par une lisière intérieure 81 A et à l'extérieur de l'aube par une lisière extérieure 81 B, de forme semblable mais supérieure à la forme de la lisière intérieure 81, la lisière intérieure 81 A étant située en-dessous de la lisière extérieure 81 B. Par ailleurs, dans la réalisation représentée, la section transversale d'un orifice 81 croît de la lisière intérieure 81 A jusqu'à la lisière extérieure 81 B. Un point de la lisière supérieure homologue d'un point de la lisière inférieure est plus éloigné du pied de l'aube que ledit point de la lisière inférieure : autrement dit, l'axe A 81 a bien une composante parallèle et de même sens que l'axe longitudinal AB.

De manière analogue aux orifices 81, chaque orifice 82 présente une double orientation. L'axe A 82 de cet orifice 82 est d'abord orienté obliquement par rapport à la direction G et, orienté de la première cavité 19 vers l'extérieur de l'aube, s'écarte de la ligne centrale 3 par rapport à la première rangée des orifices 82. Selon la réalisation représentée sur les figures 1 à 8, l'axe A 82 est en outre oblique par rapport à la direction de l'axe longitudinal AB, ayant une composante orientée du pied A vers la tête B de l'aube. L'orifice 82 débouche à l'intérieur de la cavité 19 par une lisière intérieure 82 A et à l'extérieur de l'aube par une lisière extérieure 82 B, de forme semblable mais supérieure à la forme de la lisière intérieure 82 A, la lisière intérieure 82 A étant en-dessous de la lisière extérieure 82 B. Par ailleurs, dans la réalisation représentée, la section transversale d'un orifice 82 croît de la lisière intérieure 82 A jusqu'à la lisière extérieure 82 B. Un point de la lisière supérieure homologue d'un point de la lisière inférieure est plus éloigné du pied de l'aube que ledit point de la lisière inférieure : autrement dit, l'axe A 82 a bien une composante parallèle et de même sens que l'axe longitudinal AB.

Il y a cependant lieu de noter que les deuxièmes orientations des axes A 81 et A 82, ayant des composantes parallèles à l'axe AB pourraient également en variante être orientées de la tête B vers le pied A de l'aube. Selon une deuxième variante, les axes A 81 et A 82 sont orthogonaux à l'axe AB. Il sera exposé ci-après que la cavité 19, ainsi que les canaux 110, 111, 112, 113, 114, 115, 116 sont alimentés en un fluide refrigérant sous pression, par l'intermédiaire d'une admission de fluide située soit dans la zone du pied A de l'aube, soit dans la zone de la tête B de l'aube. Le choix des deuxièmes oreientations des axes A 81 et A 82, avec composantes parallèles à l'axe AB, dépend naturellement notamment du choix de l'admission du fluide réfrigérant dans la zone du pied ou dans la zone de la tête de l'aube.

Par ailleurs, également en variante, la section d'un orifice 81, de même que celle d'un orifice 82, peuvent chacune être constante entre la lisière intérieure 81 A, 82 A et la lisière extérieure 81 B, 82 B.

Chacun des orifices 91, 92 est constitué par une fente allongée sensiblement parallèle à l'axe longitudinal AB. Dans la réalisation des figures 1 à 7, les orifices 91 sont alignés sur une même droite, les orifices 92 l'étant également.

Le canal 114 adjacent au canal 113 le plus proche des orifices 92 communique, d'une part avec la première cavité longitudinale 19 par des orifices 21, d'autre part avec l'extérieur de l'aube, sur l'extrados, par des orifices 22.

Le canal 113 le plus proche des orifices 92 et le canal 110 le plus proche des orifices 91 sont tous deux munis de dispositifs, tels que des perturbateurs promoteurs de turbulence de la circulation du fluide réfrigérant.

La deuxième cavité longitudinale 20 communique avec l'extérieur de l'aube, sur l'extrados, par des orifices 23. Par ailleurs, les canaux 110, 111, 112, 113, 115, 116, d'une part, sont raccordés à leurs extrémités les plus proches du pied de l'aube (A) à une alimentation 24 en fluide réfrigérant, d'autre part débouchent à leurs extrémités les plus proches de la tête (B) de l'aube dans la deuxième cavité longitudinale 20 (flèches H de la figure 8). La cavité 19 est également munie d'une admission dans la zone du pied A de l'aube.

Cependant, en variante, comme cela a été indiqué précédemment, les canaux 110 à 116, et la cavité 19, peuvent être alimentés en fluide réfrigérant par l'intermédiaire d'une admission 24 qui, cette fois est située dans la zone de la tête B de l'aube, les canaux débouchant dans la deuxième cavité 20 par leurs extrémités les plus proches du pied A de l'aube, comme cela ressort de la figure 9.

Enfin, les axes A 91, A 92 des orifices 91, 92 sensiblement contenus dans des sections transversales de l'aube, perpendiculaires à l'axe AB, ont des composantes orientées dans les sens d'éloignement du bord d'attaque (ou des orifices 81, 82 qui en traversent la paroi).

L'aube de la figure 10 comporte seulement les deux rangées d'orifices 81, 82, qui communiquent avec la première cavité longitudinale 19. Une chemise amovible 39 est introduite à l'intérieur de l'aube et, en coopération avec de petites parois longitudinales monoblocs avec la paroi externe 4, avec lesquelles elle est en contact étanche, définit des canaux longitudinaux 124, 125, 126, 127, 128, 129, 130, 131, 132, 133, 134, 135, 136, 137, 138, ainsi qu'en son intérieur la deuxième cavité longitudinale 20. Des orifices 25 traversent la paroi de la chemise 39 et la paroi externe 4 et mettent en communication la deuxième cavité longitudinale 20 avec l'extérieur de l'aube. A noter que la première cavité longitudinale 19, de même que les canaux 124 à 138 sont reliés, par leurs extrémités proches du pied de l'aube (A) à une admission 24 de fluide réfrigérant. Par ailleurs à leurs extrémités proches de la tête B de l'aube, les canaux 124 à 138 communiquent avec la deuxième cavité longitudinale 20 (flèches J de la figure 11).

De manière analogue, une troisième cavité longitudinale 26, délimitée par une partie de la paroi externe 4 délimitant l'extrados 2 et par une paroi interne 27, qui sépare cette troisième cavité 26 de la première cavité longitudinale 19, est raccordée à l'admission 24 de fluide réfrigérant, dans la zone du pied A de l'aube, et, dans la zone proche de la tête B de l'aube communique avec la deuxième cavité 20 (figure 13).

Comme dans la réalisation des figures 1 à 8, il est possible, en variante, d'inverser les emplacements des admissions 24 de fluide réfrigérant et les communications avec la deuxième cavité 20. La figure 12 représente une telle variante, dans laquelle l'admission de fluide réfrigérant dans les divers canaux 124 à 138 (et, dans la troisième cavité 26) est réalisée dans la zone de la tête B de l'aube, lesdits canaux et la troisième cavité 26 communiquant (flèches J) dans la zone du pied A de l'aube, avec la deuxième cavité 20. Là aussi le choix entre admission de fluide réfrigérant en tête ou en pied d'aube est réalisé, notamment, en tenant compte de l'orientation (sens AB, ou, sens BA) des axes des orifices 81, 82.

La paroi externe 4 de l'aube des figures 1 à 8 est bien réfrigérée et est de ce fait apte à être exposée à des températures très élevées, cette aptitude étant l'une des conditions d'obtention d'une turbo-machine ayant des performances et un rendement élevés.

La réfrigération de la paroi 4, aux endroits les plus exposés aux températures élevées, dans la zone du bord d'attaque, côté intrados 1 et côté extrados 2, est assurée d'abord par les films du fluide réfrigérant qui a traversé les orifices 81, 82, et est complétée, dans la réalisation des figures 1 à 8, par les films du fluide réfrigérant issus des orifices 91, 92. Les orientations des axes A 81 et A 82 des orifices 81, 82 permettent, d'une part de diriger le fluide réfrigérant vers l'intrados 1 et l'extrados 2, respectivement, d'autre part de recouvrir par un film de ce fluide réfrigérant la totalité des faces de l'intrados et de l'extrados depuis le pied A de l'aube jusqu'à la tête B de l'aube, ou, dans la variante de la figure 9, de la tête jusqu'au pied de l'aube.

Puis, les zones situées au-delà des orifices 81, 82, 91, 92 des figures 1 à 8, ou seulement 81, 82 de la figure 10, sont refroidies par la circulation du fluide réfrigérant dans les canaux 110, 111, 112, 113, 115, 116 ou 124 à 138.

Ce fluide est encore apte, après passage dans la deuxième cavité longitudinale 20, en s'échappant à travers les orifices 23 de la figure 2, ou 25 de la figure 10, de constituer un film réfrigérant de la partie de l'extrados 2 sensiblement opposée au bord d'attaque.

Enfin, dans la réalisation des figures 1 à 8, le fluide qui traverse les orifices 22, réalise un film réfrigérant efficace dans une zone de l'extrados 2 en partie sensiblement parallèle à la direction F de l'écoulement général du flux gazeux.

Il y a enfin lieu d'observer que les dispositifs promoteurs de turbulence de la circulation du fluide réfrigérant, dont sont munis les canaux 110 et 113, donne à ce fluide le temps de réfrigérer effectivement ces zones de la paroi externe 4 les plus proches du bord d'attaque, particulièrement exposées aux températures élevées des gaz chauds.

En tant que fluide réfrigérant, l'air est le plus souvent utilisé, sans que l'invention soit limitée à la réfrigération par l'air.

## Revendications

1. Aube de turbo-machine comprenant des évidements intérieurs (6, 19, 20) de circulation d'un fluide réfrigérant et une paroi externe (4) traversée par des rangées d'orifices reliant les évidements intérieurs à l'environnement extérieur de l'aube et comprenant un bord d'attaque qui comporte une ligne centrale (3), sur laquelle sont situés les points de tangence à la face externe de l'aube des tangentes contenues dans les diverses sections transversales de l'aube et perpendiculaires à la direction principale du flux gazeux entrant en contact avec l'aube, et qui (le bord d'attaque) est constitué par la partie de ladite face externe de l'aube immédiatement adjacente à cette ligne centrale, qui sépare l'extrados (2) de l'intrados (1) et,
de part et d'autre de ladite ligne centrale (3), le bord d'attaque est muni de deux premières rangées d'orifices (81, 82) qui s'étendent sensiblement parallèlement à la ligne centrale (3), les orientations (A 81, A 82) desdits orifices de chaque rangée reliant un évidement intérieur, constitué dans la zone du bord d'attaque par une première cavité longitudinale (19) alimentée en fluide réfrigérant, à l'environnement extérieur de l'aube s'éloignant de ladite ligne centrale (3) par rapport à ladite rangée d'orifices, chaque orifice (81, 82) d'une première rangée d'orifices étant incliné par rapport à un axe longitudinal (AB) de l'aube qui s'étend du pied (A) vers la tête (B) de l'aube, la lisière intérieure (81A, 82A) d'un orifice (81, 82) étant plus proche du pied (A) de l'aube que la lisière extérieure (81B, 82B) dudit orifice, de sorte que le flux gazeux éventuel de fluide réfrigérant qui traverse ledit orifice est orienté, en outre, du pied (A) vers la tête (B) de l'aube, caractérisée en ce que la section d'un orifice (81, 82) d'une première rangée d'orifices a une valeur croissante de la section (petite) de la lisière intérieure jusqu'à la section (grande) de la lisière extérieure, ladite section d'orifice ayant une forme oblongue, de telle sorte que lesdits orifices sont disposés en épi par rapport à ladite ligne centrale (3), et en ce que les évidements intérieurs comprennent, en outre, au-delà desdites rangées d'orifices, des canaux longitudinaux (110, 111, 112, 113, 115, 116), disposés sur les bords de ladite première cavité longitudinale (19) entre ladite cavité (19) et ladite paroi externe (4) de l'aube, et qui sont également alimentés en fluide réfrigérant, l'aube comportant plusieurs premiers canaux (110, 111, 112) délimités par la partie de la paroi externe définissant l'intrados (1) et plusieurs seconds canaux (113, 115, 116) délimités par la partie de la paroi externe définissant l'extrados (2), cependant que les deux canaux adjacents, l'un (110) à l'intrados (1), l'autre (113) à l'extrados (2), qui sont les plus proches du bord d'attaque (3) sont munis de dispositifs promoteurs de turbulence de la circulation du fluide réfrigérant.

2. Aube selon la revendication 1, caractérisée en ce qu'en outre, deux deuxièmes rangées d'orifices (91, 92) s'étendent sensiblement parallèlement à ladite ligne centrale (3), en étant chacune disposée au-delà d'une desdites premières rangées d'orifices (81, 82) par rapport au bord d'attaque et lesdits orifices (91, 92) communiquant avec ladite première cavité longitudinale (19).

3. Aube selon la revendication 2, caractérisée en ce que chaque orifice (91, 92) d'une deuxième rangée d'orifices a une section oblongue qui s'étend sensiblement parallèlement à la ligne centrale (3).

4. Aube selon l'une quelconque des revendications 1 à 3, caractérisée en ce que lesdits évidements intérieurs comprennent une deuxième cavité longitudinale (20), qui est séparée de la première cavité longitudinale (19), et qui communique, d'une part, avec l'environnement extérieur de l'aube par des orifices (23) débouchant dans l'extrados (2), d'autre part avec certains (110, 111, 112, 113, 115, 116) au moins desdits canaux, de manière à être alimentée en fluide réfrigérant s'échappant (H) desdits canaux.

5. Aube selon la revendication 4, caractérisée en ce que ladite deuxième cavité longitudinale (20) est délimitée par l'ensemble d'une partie de la paroi externe (4) définissant l'extrados (2) de l'aube et par une paroi interne complémentaire (5).

6. Aube selon la revendication 4, caractérisée en ce que ladite deuxième cavité longitudinale (20) est délimitée uniquement par la paroi interne (39) d'une chemise amovible, distincte de la paroi externe (4), de section fermée.

7. Aube selon l'une quelconque des revendications 1 à 6, caractérisée en ce que certains (26) au moins desdits évidements intérieurs sont munis d'une admission (24) de fluide réfrigérant située dans la zone du pied (A) de l'aube.

8. Aube selon l'une quelconque des revendications 1 à 6, caractérisée en ce que certains (26) au moins desdits évidements intérieurs sont munis d'une admission (24) de fluide réfrigérant située dans la zone de la tête (B) de l'aube.

9. Aube selon l'une quelconque des revendications 1 à 6, caractérisée en ce que lesdits canaux (110-116 ; 124-138) sont munis d'admissions (24) de fluide réfrigérant situées dans la zone du pied (A) de l'aube.

10. Aube selon l'une quelconque des revendications 1 à 6, caractérisée en ce que lesdits canaux (110-116 ; 124-138) sont munis d'admissions (24) de fluide réfrigérant situées dans la zone de la tête (B) de l'aube.

## Patentansprüche

1. Turbomaschinenschaufel mit inneren Hohlräumen (6, 19, 20) zur Zirkulation eines Kühlfluids und einer Außenwand (4), durch die Reihen von Bohrungen verlaufen, die die inneren Hohlräume mit der äußeren Umgebung der Schaufel verbinden, mit einer Vorderkante, die eine Mittellinie (3) aufweist, auf der die Berührungspunkte der Tangenten, die in den verschiedenen Querschnitten der Schaufel enthalten und senkrecht zur Hauptrichtung des mit der Schaufel in Berührung kommenden Gasstroms sind, an der Außenseite der Schaufel liegen, wobei die Vorderkante von dem Teil der genannten Außenseite der Schaufel gebildet wird, der unmittelbar an diese Mittellinie angrenzt, die die Saugseite (2) von der Druckseite (1) trennt, und beiderseits der genannten Mittellinie (3) die Vorderkante mit zwei ersten Reihen von Bohrungen (81, 82) versehen ist, die sich im wesentlichen parallel zur Mittellinie (3) erstrecken, wobei die Ausrichtungen (A 81, A 82) der genannten Bohrungen jeder Reihe einen inneren Hohlraum, der in dem Bereich der Vorderkante von einer ersten länglichen Aussparung (19) gebildet wird, die mit Kühlfluid gespeist wird, mit der äußeren Umgebung der Schaufel verbinden, wobei sie sich von der genannten Mittellinie (3) gegenüber der genannten Reihe von Bohrungen entfernen, da jede Bohrung (81, 82) einer ersten Reihen von Bohrungen zu einer Längsachse (AB) der Schaufel geneigt ist, die sich vom Fuß (A) zum Kopf (B) der Schaufel erstreckt, wobei die innere Kante (81A, 82A) einer Bohrung (81, 82) sich näher am Fuß (A) der Schaufel befindet als die äußere Kante (81B, 82B) der genannten Bohrung, so daß der möglicherweise auftretende Gasstrom des Kühlfluids, der die genannte Bohrung durchquert, ferner vom Fuß (A) zum Kopf (B) der Schaufel ausgerichtet ist,
dadurch gekennzeichnet,
daß der Querschnitt einer Bohrung (81, 82) einer ersten Reihe von Bohrungen von dem (kleinen) Querschnitt der inneren Kante bis zu dem (großen) Querschnitt der äußeren Kante einen steigenden Wert aufweist, wobei der genannte Bohrungsquerschnitt eine längliche Form hat, so daß die genannten Bohrungen gegenüber der genannten Mittellinie (3) ährenförmig angeordnet sind, und daß die inneren Hohlräume ferner jenseits der genannten Bohrungsreihen längliche Kanäle (110, 111, 112, 113, 115, 116) aufweisen, die an den Kanten der genannten ersten länglichen Aussparung (19) zwischen der genannten Aussparung (19) und der genannten Außenwand (4) der Schaufel angeordnet sind und ebenfalls mit Kühlfluid gespeist werden, wobei die Schaufel mehrere erste Kanäle (110, 111, 112) aufweist, die von dem Teil der Außenwand umgrenzt werden, der die Druckseite (1) bildet, sowie mehrere zweite Kanäle (113, 115, 116) aufweist, die von dem Teil der Außenwand umgrenzt werden, der die Saugseite (2) bildet, während die beiden aneinandergrenzenden Kanäle, der eine (110) auf der Druckseite (1), der andere (113) auf der Saugseite (2), die sich am nächsten an der Vorderkante (3) befinden, mit Vorrichtungen zur Wirbelbildung in der Zirkulation des Kühlfluids versehen sind.

2. Schaufel nach Anspruch 1, dadurch gekennzeichnet, daß ferner zwei zweite Reihen von Bohrungen (91, 92) im wesentlichen parallel zu der genannten Mittellinie (3) verlaufen, wobei sie jeweils von der Vorderkante aus jenseits einer der genannten ersten Reihen von Bohrungen (81, 82) angeordnet sind und die genannten Bohrungen (91, 92) mit der genannten ersten länglichen Aussparung (19) kommunizieren.

3. Schaufel nach Anspruch 2, dadurch gekennzeichnet, daß jede Bohrung (91, 92) einer zweiten Reihe von Bohrungen einen länglichen Querschnitt hat, der sich im wesentlichen parallel zu der Mittellinie (3) erstreckt.

4. Schaufel nach einem der Ansprüche 1 bis 3, dadurch gekennzeichnet, daß die genannten inneren Hohlräume eine zweite längliche Aussparung (20) aufweisen, die von der ersten länglichen Aussparung (19) getrennt ist und einerseits mit der äußeren Umgebung der Schaufel durch Bohrungen (23), die in die Saugseite (2) münden, andererseits mit zumindest einigen (110, 111, 112, 113, 115, 116) der genannten Kanäle in Verbindung steht, so daß sie mit Kühlfluid gespeist werden, das aus den genannten Kanälen austritt (H).

5. Schaufel nach Anspruch 4, dadurch gekennzeichnet, daß die genannte zweite längliche Aussparung (20) durch die Gesamtanordnung eines Teils der Außenwand (4), der die Saugseite (2) der Schaufel bildet, und durch eine komplementäre Innenwand (5) umgrenzt wird.

6. Schaufel nach Anspruch 4, dadurch gekennzeichnet, daß die genannte zweite längliche Aussparung (20) allein durch die Innenwand (39) einer von der Außenwand (4) getrennten abnehmbaren Hülle mit geschlossenem Querschnitt umgrenzt wird.

7. Schaufel nach einem der Ansprüche 1 bis 6, dadurch gekennzeichnet, daß zumindest einige (26) der genannten inneren Hohlräume mit einem Kühlfluideinlaß (24) versehen sind, der sich im Bereich des Schaufelfußes (A) befindet.

8. Schaufel nach einem der Ansprüche 1 bis 6, dadurch gekennzeichnet, daß zumindest einige (26) der genannten inneren Hohlräume mit einem Kühlfluideinlaß (24) versehen sind, der sich im Bereich des Schaufelkopfes (B) befindet.

9. Schaufel nach einem der Ansprüche 1 bis 6, dadurch gekennzeichnet, daß die genannten Kanäle (110 - 116; 124 - 138) mit Kühlfluideinlässen (24) versehen sind, die sich im Bereich des Schaufelfußes (A) befinden.

10. Schaufel nach einem der Ansprüche 1 bis 6, dadurch gekennzeichnet, daß die genannten Kanäle (110 - 116; 124 - 138) mit Kühlfluideinlässen (24) versehen sind, die sich im Bereich des Schaufelkopfes (B) befinden.

## Claims

1. Turbomachine blade comprising internal recesses (6, 19, 20) for the circulation of a refrigerant and an outer wall (4) through which rows of holes pass connecting the internal recesses to the external environment of the blade and comprising a leading edge which has a central line (3) along which are located the points of tangency to the outer surface of the blade of the tangents contained in the various cross-sections of the blade and perpendicular to the main direction of the gas flow coming into contact with the blade, and which (the leading edge) consists of that part of the said outer surface of the blade immediately adjacent to this central line, which separates the suction face (2) from the pressure face (1) and, on either side of the said central line (3), the leading edge is provided with two first rows of holes (81, 82) which extend substantially parallel to the central line (3), the orientations (A81, A82) of the said holes of each row connecting an internal recess, which consists in the region of the leading edge of a first longitudinal cavity (19) supplied with refrigerant, to the external environment of the blade being directed away from the said central line (3) with respect to the said row of holes, each hole (81, 82) of a first row of holes being inclined with respect to a longitudinal axis (AB) of the blade which extends from the root (A) towards the tip (B) of the blade, the internal border (81A, 82A) of a hole (81, 82) being closer to the blade root (A) than the external border (81B, 82B) of the said hole, so that any gas flow of refrigerant passing through the said hole is furthermore oriented from the root (A) towards the tip (B) of the blade, characterized in that the section of a hole (81, 82) of a first row of holes increases in size from the (small) section of the internal border as far as the (large) section of the external border, the said hole section having an oblong shape, such that the said holes are arranged in a herringbone fashion with respect to the said central line (3), and in that the internal recesses furthermore comprise, beyond the said rows of holes, longitudinal channels (110, 111, 112, 113, 115, 116) which are arranged along the edges of the said first longitudinal cavity (19) between the said cavity (19) and the said outer wall (4) of the blade and which are also supplied with refrigerant, the blade including several first channels (110, 111, 112) delimited by that part of the outer wall defining the pressure face (1) and several second channels (113, 115, 116) delimited by that part of the outer wall defining the suction face (2), while the two adjacent channels, one (110) adjacent to the pressure face (1) and the other (113) to the suction face (2), which are closest to the leading edge (3), are provided with devices for promoting turbulence in the circulation of the refrigerant.

2. Blade according to Claim 1, characterized in that two second rows of holes (91, 92) furthermore extend substantially parallel to the said central line (3), each being arranged beyond one of the said first rows of holes (81, 82) with respect to the leading edge and the said holes (91, 92) communicating with the said first longitudinal cavity (19).

3. Blade according to Claim 2, characterized in that each hole (91, 92) of a second row of holes has an oblong section which extends substantially parallel to the central line (3).

4. Blade according to any one of Claims 1 to 3, characterized in that the said internal recesses comprise a second longitudinal cavity (20) which is separated from the first longitudinal cavity (19) and which communicates, on the one hand, with the external environment of the blade via holes (23) emerging in the suction face (2) and, on the other hand, with some (110, 111, 112, 113, 115, 116) at least of the said channels so as to be supplied with refrigerant escaping (H) from the said channels.

5. Blade according to Claim 4, characterized in that the said second longitudinal cavity (20) is delimited by all or part of the outer wall (4) defining the suction face (2) of the blade and by a complementary inner wall (5).

6. Blade according to Claim 4, characterized in that the said second longitudinal cavity (20) is delimited solely by the inner wall (39) of a removable lining which is separate from the outer wall (4) and of closed section.

7. Blade according to any one of Claims 1 to 6, characterized in that some (26) at least of the said internal recesses are provided with a refrigerant inlet (24) located in the region of the blade root (A).

8. Blade according to any one of Claims 1 to 6, characterized in that some (26) at least of the said internal recesses are provided with a refrigerant inlet (24) located in the region of the blade tip (B).

9. Blade according to any one of Claims 1 to 6, characterized in that the said channels (110-116; 124-138) are provided with refrigerant inlets (24) located in the region of the blade root (A).

10. Blade according to any one of Claims 1 to 6, characterized in that the said channels (110-116; 124-138) are provided with refrigerant inlets (24) located in the region of the blade tip (B).
